# EUROPÄISCHE PATENTSCHRIFT

(11) **EP 0 071 075 B1**
(45) Veröffentlichungstag und Bekanntmachung des Hinweises auf die Patenterteilung: **16.10.1985**
(21) Anmeldenummer: 82106275.9
(22) Anmeldetag: 13.07.1982
(51) Int. Cl.: E02B 5/02

(54) **Kanalbaumaschine mit einer Planier- bzw. Auskleidungsvorrichtung**
Canal constructing apparatus comprising a leveling or a covering installation
Appareil de construction de canaux comportant une installation de lissage, éventuellement de recouvrement

(30) Priorität: 23.07.1981 DE 3130448
(43) Veröffentlichungstag der Anmeldung: 09.02.1983
(73) Patentinhaber: MANNESMANN Aktiengesellschaft, 40027 Düsseldorf (DE)
(72) Erfinder: Brüderle, Egon, Dipl.-Ing., D-6660 Zweibrücken (DE); Wannemacher, Willibald, Ing. grad., D-6653 Bierbach (DE)

## Beschreibung

Die Erfindung betrifft eine Kanalbaumaschine mit einer Planier- bzw. Auskleidungsvorrichtung für die kontinuierliche Arbeitsweise parallel und/ oder quer zur Kanallängsrichtung mit den im Oberbegriff des Patentanspruchs 1 aufgeführten Merkmalen.

Eine derartige Kanalbaumaschine ist durch die US-A-2 975 602 bekannt. Hierbei wird die Betonverdichtung den schaufelartigen Elementen einer drehantreibbaren Welle überlassen. Vibratoren sind hierbei nicht vorgesehen. Durch die US-A-3 301 151 ist ein Betonverteiler für ebene Flächen bekannt, auf dessen Planiervorrichtung eine Anzahl von Vibratoren angeordnet sind, die auf eine zwischen der Schaufelwelle und der Planiervorrichtung befindliche Stange einwirken.

Ein anderes bekanntes Verfahren, Kanalauskleidungen mit Frischbeton im Längseinbauverfahren mittels Innenvibratoren zu verdichten, erfordert auf den geneigten Böschungen beim Bau von Wasserkanälen bzw. Bewässerungskanälen stufenweise angeordnete Vibrationskammern, die den plastifizierten Beton am Abfliessen zur Kanalsohle hin hindern. Derartige, bekannte Auskleidungsvorrichtungen sind mit selbständigen Vibrationselementen versehen, die in einer nach allen Seiten begrenzten Vibrationskammer im Material eintauchend arbeiten und in Verbindung mit der unmittelbar an die Vibrationskammer angesetzten Gleitschalung einen kontinuierlichen Einbauvorgang ermöglichen.

Entsprechend dieser bekannten Vorrichtung erfolgt die Zufuhr des Auskleidungsmaterials in die Vibrationskammern von oben her mit einem den Beschickungsverhältnissen der Kanalbaumaschine angepassten Fördermittel.

Derartige Vibrationskammern sind relativ schwer zugänglich, in ihrem Aufbau relativ kompliziert und insbesondere nicht sehr kostengünstig herstellbar. Ausserdem werden die Bedienungs- und Wartungsanforderungen derartiger Vibrationskammern nur wenig begünstigt.

Die bekannte Auskleidungsvorrichtung ist ausserdem nur zum Zweck des Auskleidens von Wasserkanälen bzw. Bewässerungskanälen brauchbar. Für den Zweck des Planierens müssen andere Werkzeuge eingesetzt werden.

Nach dem Stand der Technik sind die in den Arbeitsgeräteträgern eingebauten Planiervorrichtungen völlig anders beschaffen als die Einbauvorrichtungen. Demzufolge werden Kanalbaumaschinen als Planiermaschinen, als Auskleidungsmaschinen oder als kombinierte Maschinen jeweils mit separaten Planier- bzw. Auskleidungsvorrichtungen gebaut. (Aufasatz «Moderne Maschinen für den Böschungs- und Kanalbau-BMT 6, Juni 1978, Seiten 317 ff).

Der vorliegenden Erfindung ist die Aufgabe zugrundegelegt, die bekannten Kanalbaumaschinen hinsichtlich ihrer Vibrationsvorrichtung zu verbessern, und zwar mit dem Ziel einer Vereinfachung.

Die gestellte Aufgabe wird dadurch gelöst, dass die Welle an einem Arbeitsgeräteträger schwingungsisoliert gelagert und mit einem Vibrationsantrieb verbunden ist.

Die vorliegende Erfindung ersetzt die bisherigen Vibrationsvorrichtungen dadurch, dass zwischen dem Maschinenrahmen und dem Arbeitsgeräteträger der Vibrationsantrieb angeschlossen ist. Dieser Vibrationsantrieb ändert die bisherigen Vibrationsvorrichtungen, indem der am Arbeitsgeräteträger vorgesehene Vibrationsantrieb die axial gerichteten Schwingungen auf die eingelagerte Welle überträgt.

Eine derartig ausgebildete Kanalbaumaschine wird durch den im Prinzip einheitlichen Aufbau für das Planieren und Auskleiden erheblich vereinfacht. Beim Planieren wird der weiterzutransportierende Abraum während des Planierens in die gewünschte Richtung gefördert. Beim Auskleiden übernehmen die vorhandenen schaufelähnlichen Elemente den Materialtransport und die Stützfunktion der bisherigen Vibrationskammer-Zwischenwände. Überschüssiges Auskleidungsmaterial wird jeweils in Förderrichtung weitertransportiert, und zwar an Stellen, an denen Auskleidungsmaterial fehlt oder für den Fall, dass genügend Auskleidungsmaterial antransportiert wird im Sinne einer beschleunigten Arbeitsweise. Die leistungsgerechte Anpassung erfolgt über die Fahrgeschwindigkeit.

Die erfindungsgemässe Vorrichtung ist ausserdem in ihrem Aufbau sehr einfach und besonders kostengünstig herstellbar. Die Handhabung der Vorrichtung ist infolge der nach einer Seite hin offenen Welle begünstigt. Zum Beispiel können die schaufelähnlichen Elemente leicht eingesehen werden. Ein weiterer Vorteil ist der leichtere Zugang. Die gute Übersicht beeinflusst die Bedienungs- und Wartungsanforderungen ebenfalls vorteilhaft. Die erfindungsgemässe Vorrichtung kann sowohl quer zur Kanallängsachse als auch schräg oder parallel eingesetzt werden.

Die Wirkungen der erfindungsgemässen Vorrichtung lassen sich dann steuern, wenn nach weiteren Erfindungsmerkmalen die schaufelähnlichen Elemente einzeln im Winkel zur Wellenachse einstellbar sind.

Eine weiter vereinfachte Ausgestaltungsform der Erfindung wird dahingehend vorgeschlagen, dass die schaufelähnlichen Elemente zusammenhängend ausgeführt und unverstellbar auf einer die Welle umgebenden Schraubenlinie angeordnet sind. In diesem Fall bildet die Vorrichtung eine Schneckenwelle, deren Drehbewegung zur Förderung des Abraums bzw. des Auskleidungsmaterials quer zur Kanallängsrichtung dient und deren zur Wellenachse parallelverlaufende Mantelumfangslinie die Dicke der Auskleidungsschicht bestimmt.

Grosse Böschungslängen werden dadurch erfasst, dass mehrere Wellen mit ihren Wellenenden elastisch miteinander und lösbar verbunden sind.

Die Antriebsanordnung auf den Wellen erfolgt derart, indem die Drehantriebe für die Wellen an den Wellenenden auf einer Berme angeschlossen sind.

Weiterhin ist vorgesehen, dass die Welle jeweils an einem separaten Arbeitsgeräteträger gelagert ist und dass die Arbeitsgeräteträger jeweils an dem Maschinenrahmen der Kanalbaumaschine schwingungsisoliert abgestützt bzw. geführt sind.

Vorteilhaft ist hierbei noch, dass die Arbeitsgeräteträger jeweils unter Zwischenschaltung von Dämpfungselementen an dem Maschinenrahmen befestigt sind. Diese Massnahme dient der schwingfähig isolierten Lagerung der drehbaren Welle mit den schaufelähnlichen Elementen und dem Fernhalten der Schwingungen vom Maschinenrahmen.

Eine weitere Verbesserung der Erfindung besteht noch darin, dass die Welle mit den schaufelähnlichen Elementen von einem Gehäuse umgeben ist und dass Seitenwände bzw. Fortsätze des Gehäuses eine Gleitschaltung für das Auskleidungsmaterial bilden.

Mehrere Ausführungsbeispiele der Erfindung sind in der Zeichnung dargestellt und werden im folgenden näher beschrieben. Es zeigen
Fig. 1 einen Querschnitt senkrecht zur Kanallängsachse mit der erfindungsgemässen Kanalbaumaschine als Vollprofil-Kanalbaulängsmaschine, die die erfindungsgemässen Elemente auf den beidseitigen Böschungen aufweist,
Fig. 2 die zu Fig. 1 gehörende Draufsicht,
Fig. 3 einen Querschnitt senkrecht zur Kanallängsachse mit der erfindungsgemässen Kanalbaumaschine als Kanalquermaschine (Böschungsmaschine), die mit den erfindungsgemässen Elementen ausgerüstet ist,
Fig. 4 die zu Fig. 3 gehörende Draufsicht,
Fig. 5 einen Querschnitt durch die erfindungsgemässe Welle mit den schaufelähnlichen Elementen,
Fig. 6 einen Querschnitt durch die erfindungsgemässe Vorrichtung gemäss Fig. 5, entsprechend der Schnittangabe VI-VI in Fig. 5.

Die erfindungsgemässe Kanalbaumaschine ist in den Figuren 1 und 2 als Kanalbaulängsmaschine gestaltet. Der Maschinenrahmen 1 stützt sich mittels der Hubvorrichtungen 2 und 3 und mittels der Fahrwerke 4 und 5 auf die Bermen 6 und 7 ab. Am Maschinenrahmen 1 ist die Planier-und Auskleidungsvorrichtung 8 angeordnet. Im gezeichneten Ausführungsbeispiel der Figuren 1 und 2 sowie 3 und 4 arbeitet die Kanalbaumaschine wahlweise als Planiermaschine oder als Auskleidungsmaschine. Es ist jedoch grundsätzlich möglich, am Maschinenrahmen 1 eine getrennte Planiervorrichtung und eine getrennte Auskleidungsvorrichtung anzuordnen, die jeweils nach dem Prinzip der Erfindung aufgebaut sind.

Die Planier- bzw. Auskleidungsvorrichtung 8 ist in einzelne Böschungsabschnitte 8a und 8b aufgegliedert, wobei zwei Böschungsabschnitte 8a, 8b eine Böschungslänge 9 erfassen. Der Einteilung in Böschungsabschnitte 8a und 8b folgt die Einteilung in mehrere Arbeitsgeräteträger 10a und 10b.

Gemäss einem weiteren Ausführungsbeispiel, das in den Figuren 3 und 4 dargestellt ist, wird das Prinzip der Erfindung an einer Kanalbauquermaschine angewendet. Der Maschinenrahmen 11 stützt sich mit den Fahrwerken 12 und 13 auf die Berme 7 und auf die Kanalsohle 14 ab. Es ist nur ein Arbeitsgeräteträger 15 vorhanden. Der Arbeitsgeräteträger 15 ist quer zu der Kanallängsachse 16 auf Rädern 17 verfahrbar.

Sowohl die Kanalbaulängsmaschine (Figuren 1 und 2) als auch die Kanalbauquermaschine (Figuren 3 und 4) weisen auf die Länge eines Böschungsabschnitts 8a, 8b bzw. auf die Länge der Arbeitsgeräteträger 10a, 10b, 15 abgestimmte Wellen 18 auf (Fig. 5 und 6). Am Umfang 18a sind schaufelähnliche Elemente 19 befestigt, deren Schaufelfläche 19a jeweils quer zur Wellenachse 18b verlaufen. Im Ausführungsbeispiel sind die schaufelähnlichen Elemente 19 zusammenhängend ausgeführt und unverstellbar auf der die Welle 18 umgenbeden Schraubenlinie 19b angeordnet. Die schaufelähnlichen Elemente 19 stützen und transportieren das tixotrope Auskleidungsmaterial 20, das aus frischem Beton, Asphalt oder dergleichen besteht.

Mehrere Wellen 18 sind mit den Wellenenden 18c mittels Kupplungen 21 elastisch untereinander verbunden, können jedoch voneinander gelöst werden.

Jede der Wellen 18 ist ferner in Drehlagern 22 und 23 gehalten, wobei diese Drehlager 22 und 23 an den Arbeitsgeräteträgern 10a, 10b bzw. 15 befestigt sind. Aus praktischen Gründen ist der Lagerabstand auf einige Meter begrenzt, weshalb für grössere Einbaubreiten mehrere Arbeitsgeräteträger 10a, 10b erforderlich sind. Die Drehantriebe 24 befinden sich im Bereich der Bermen 6 und 7 oder ausserhalb des Arbeitsgeräteträgers (Fig.1 und 2).

Die zur Verdichtung des Auskleidungsmaterials 20 bzw. zum effektiveren Schneiden des Abraummaterials vorgesehene Schwingungsbewegung der Wellen 18 übertragen die Vibrationsantriebe 25 (Fig. 6). Diese Vibrationsantriebe 25 leiten auf den Schwingrahmen 26 Schwingungen in die Richtungen 27a und 27b, so dass die Wellen 18 axial in Schwingungen versetzt werden. Um einerseits die Schwingbewegungen auf die Welle 18 mit den schaufelähnlichen Elementen 19 besonders wirkungsvoll zu übertragen und andererseits die übrigen Rahmenteile des Maschinenrahmens 1 bzw. 11 vor schädlichen Schwingungen zu schützen, sind Dämpfungselemente 28, 29, 30 und 31 eingebaut. Die Dämpfungselemente 28 bis 31 sind mit grossen Basisabständen zueinander angeordnet, um die Stellung der Arbeitsgeräteträger 10a, 1 Ob bzw. 15 weitgehend in den drei Hauptebenen zu fixieren.

Während des Auskleidungsvorgangs fördert die Welle 18 mit den schaufelähnlichen Elementen 19 das Auskleidungsmaterial 20, das in die nach oben offenen Seitenwände 32a des Gehäuses 32 eingebracht worden ist, über die Böschung. Der Fortsatz 32b bildet die Gleitschalung 33, an der das Auskleidungsmaterial 20 entlanggleitet und gehalten sowie geglättet wird. Der Vorgang wird durch die Schwerkraft unterstützt. Das eigentliche Verdichten erfolgt weitgehend durch den Plastifizierungseffekt, der durch den Vibrationsantrieb 25 erzeugt wird, wobei das tixotrope Auskleidungsmaterial 20 bildsam wird. Beim Längs-und Querauskleidungsverfahren entsteht durch die Plastifizierung ein abwärts zur Kanalsohle 14 hin gerichteter Materialdruck, der anteilmässig sowohl durch das Gehäuse 32 als auch durch die Förderwirkung der schaufelähnlichen Elemente 19 abgestoppt wird. Insofern erlaubt die erfindungsgemässe Anordnung der schaufelähnlichen Elemente bei einer relativ niedrigen Seitenwand 32a als vordere Stützwand eine nach oben hin weit offene Einbauvorrichtung, welche zugleich den für Wartung und Beobachtung notwendigen Zugang 34 begünstigt.

Entsprechend der Anordnung der Welle 18 mit den schaufelähnlichen Elementen 19 innerhalb des Gehäuses 32 erfolgt die Zufuhr des Auskleidungsmaterials 20 in die durch die Arbeitsgeräteträger 10a, 10b bzw. 15 gebildeten Kammern von oben her mit einem den Beschickungsverhältnissen der Kanalbaumaschine angepassten Fördermittel.

## Patentansprüche

1. Kanalbaumaschine mit einer Planier- bzw. Auskleidungsvorrichtung für die kontinuierliche Arbeitsweise parallel und/oder quer zur Kanallängsrichtung, wobei die Planier- und/oder die Auskleidungsvorrichtung (8) zumindest eine auf die Länge (9) des zu bearbeitenden Böschungsabschnittes (8a, 8b) abgestimmte, drehgelagerte und drehantreibbare Welle (18) aufweist, an deren Umfang (18a) schaufelähnliche Elemente (19) befestigt sind, deren Schaufelfläche (19a) jeweils schräg zur Wellenachse (18) verlaufen, dadurch gekennzeichnet, dass die Welle (18) an einem Arbeitsgeräteträger (10a, 10b bzw. 15) schwingungsisoliert gelagert und mit einem Vibrationsantrieb (25) verbunden ist, der die Welle (18) axial in Schwingungen versetzt.

2. Kanalbaumaschine nach Anspruch 1, dadurch gekennzeichnet, dass die schaufelähnlichen Elemente (19) einzeln im Winkel zur Wellenachse (18b) einstellbar sind.

3. Kanalbaumaschine nach Anspruch 1, dadurch gekennzeichnet, dass die schaufelähnlichen Elemente (19) zusammenhängend ausgeführt und unverstellbar auf einer die Welle (18) umgebenden Schraubenlinie (19b) angeordnet sind.

4. Kanalbaumaschine nach den Ansprüchen 1 bis 3, dadurch gekennzeichnet, dass mehrere Wellen (18) mit ihren Wellenenden (18c) elastisch miteinander und lösbar verbunden sind.

5. Kanalbaumaschine nach den Ansprüchen 1 bis 4, dadurch gekennzeichnet, dass die Drehantriebe (24) für die Wellen (18) an den Wellenenden (18c) auf einer Berme (6, 7) angeschlossen sind.

6. Kanalbaumaschine nach einem oder mehreren der Ansprüche 1 bis 5, dadurch gekennzeichnet, dass die Welle (18) jeweils an einem separaten Arbeitsgeräteträger (10a, 10b bzw. 15) gelagert ist und dass die Arbeitsgeräteträger (10a, 10b bzw. 15) jeweils an dem Maschinenrahmen (1 bzw. 11) schwingungsisoliert abgestützt bzw. geführt sind.

7. Kanalbaumaschine nach einem oder mehreren der Ansprüche 1 bis 6, dadurch gekennzeichnet, dass zwischen dem Maschinenrahmen (1 bzw. 11) und dem Arbeitsgeräteträger (1 Oa, 10b bzw. 15) der Vibrationsantrieb (25) angeschlossen ist.

8. Kanalbaumaschine nach den Ansprüchen 1 bis 7, dadurch gekennzeichnet, dass die Arbeitsgeräteträger (10a, 10b bzw. 15) jeweils unter Zwischenschaltung von Dämpfungselementen (28, 29, 30, 31) an dem Maschinenrahmen (1 bzw. 11) befestigt sind.

9. Kanalbaumaschine nach den Ansprüchen 1 bis 8, dadurch gekennzeichnet, dass die Welle (18) mit den schaufelähnlichen Elementen (19) von einem Gehäuse (32) umgeben ist und dass Seitenwände (32a) bzw. Fortsätze (32b) des Gehäuses (32) eine Gleitschaltung (33) für das Auskleidungsmaterial (20) bilden.

## Revendications

1. Engin pour la construction de talus de canaux avec un éuipement niveleur ou à revêtir pour mode de travail continu parallèlement et/ou transversalement par rapport au sens longitudinal du canal, l'équipement niveleur et/ou à revêtir (8) présentant au moins un arbre (18) logé dans des coussinets de pivotement et pouvant être entraîné par moteur d'orientation, adapté à la longueur (9) de la partie du talus (8a, 8b) à travailler, sur le pourtour (18a) duquel sont fixés des éléments (19 semblables à des pelles dont le plan de pelle (19a) est orienté de façon inclinée par rapport à l'axe de l'arbre, caractérisé en ce que l'arbre (18) est logé, isolé contre les oscillations, sur un porteur d'outils de travail (10a, 10b ou 15) et relié à un moteur à vibrations (25) faisant osciller l'arbre (18) axialement.

2. Engin pour la construction de talus de canaux suivant revendication 1, caractérisé en ce que l'angle des éléments (19) semblabes à des pelles par rapport à l'axe de l'arbre (18b) est réglable individuellement pour chaque élément.

3. Engin pour la construction de talus de canaux suivant revendication 1, caractérisé en ce que les éléments (19) semblables à des pelles sont exécutés en continu et disposés de façon indéréglable sur une hélice (19b) tracée autour de l'arbre (18).

4. Engin pour la construction de talus de canaux suivant les revendications 1 à 3, caractérisé en ce que plusieurs arbres (18) sont reliés entre eux par leurs bouts d'arbre (18c) de façon élastique et amovible.

5. Engin pour la construction de talus de canaux suivant les revendications 1 à 4, caractérisé en ce que les moteurs d'orientation (24) pour les arbres (18) sont reliés aux bouts d'arbre (18c) sur une berme (6, 7).

6. Engin pour la construction de talus de canaux suivant une ou plusieurs des revendications 1 à 5, caractérisé en ce que l'arbre (18) est logé sur un palier d'outils de travail (10a, 10b ou 15) séparé et que les porteurs d'outils de travail (10a, 10b ou 15) s'appuient ou sont guidés de façon isolée contre les oscillations sur/par le bâti de machine (1 ou 11).

7. Engin pour la construction de talus de canaux suivant une ou plusieurs des revendications 1 à 6, caractérisé en ce que le moteur à fibrations (25) est raccordé entre le bâti de machine (1 ou 11 ) et le porteur d'outils de travail (1 Oa, 1 Ob ou 15).

8. Engin pour la construction de talus de canaux suivant les revendications 1 à 7, caractérisé en ce que des éléments d'amortissement (28, 29, 30, 31 ) sont intercalés entre les porteurs d'outils de travail (1 Oa, 1 Ob ou 15) et leur fixation au bâti de machine (1 ou 11).

9. Engin pour la construction de talus de canaux suivant les revendications 1 à 8, caractérisé en ce que l'arbre (18) avec les éléments (19) semblables à des pelles est entouré d'un carter (32) et que des parois latérales (32a) ou des prolongements (32b) de carter (32) constituent un coffrage glissant (33) pour le matériel de revêtement (20).

## Claims

1. A mechanical Drain or Sewer Builder with a Grader and/or Liner, suitable for continuous operation parallel and/or transversely to the longitudinal axis of the workings, the grader/liner (8) having a shaft (18), corresponding in length (9) at least to that of the embankment section (8a, b) to be worked, such shaft being carried in a rotary joint connection and capable of being driven by a revolving drive, such shaft being fitted at its circumference (18a) with spadelike elements (19) whereof the blade faces (19a) are arranged obliquely to che shaft axis (18b), characterized by the shaft (18) being mounted, in bearings, insulated against vibration, at an appliance carrier (10a, 10b, 15) and connected to a vibratory drive (25) which causes the said shaft to oscillate in the axial.

2. A mechanical drain or sewer builder to Claim 1, characterized by the spadelike elements (19) being individually adjustable at an angle to the shaft axis (1 8b) .

3. A mechanical drain or sewer builder to Claim 1, characterized by the spadelike elements (19) being connected and fixed, not adjustably, to form a screw path (19b) around the shaft (18).

4. A mechanical drain or sewer builder to Claim 1, characterized by Several shafts (18) being flexibly and removably connected by their ends (18c).

5. A mechanical drain or sewer builder to Claims 1 to 4, characterized by the revolving drives (24) of the shafts (18) being connected at the shaft ends (18c) onto a stage (6, 7).

6. A mechanical drain or sewer builder to one or several of Claims 1 to 5, characterized by the bearings of the shaft (18) being in each case mounted in a separate appliance carrier (1 0a, 10b, 15) insulated against vibration and suported or guided at the machine frames (1,11).

7. A mechanical drain or sewer builder to one or several of Claims 1 to 6, characterized by the vibratory drive (25) being arranged between machine frame (1, 11) and appliance carrier (10a, 1 Ob, 15).

8. A mechanical drain or sewer builder to Claims 1 to 7, characterized by the appliance carriers (10a, 10b, 15) being mounted at the machine frames (1, 11) with cushioning elements (28-31) interposed.

9. A mechanical drain or sewer builder to Claims 1 to 8, characterized by the shaft (18) with the spadelike elements (19) fitted thereto being enclosed by a casing (32) whereof the side walls (32a) and/or extensions (32b) form a sliding shell (33) for the lining materials (20).
